# EUROPÄISCHE PATENTSCHRIFT

(11) **EP 0 573 894 B1**
(45) Veröffentlichungstag und Bekanntmachung des Hinweises auf die Patenterteilung: **06.03.1996**
(21) Anmeldenummer: 93108901.5
(22) Anmeldetag: 03.06.1993
(51) Int. Cl.: B25B 23/04

(54) **Vorschubeinrichtung an einem Eintreibwerkzeug zum Zuführen von Befestigungsmitteln, insbesondere Schrauben**
Device for feeding fasteners, especially screws, in a fastener applicator
Dispositif d'avancement pour alimentation en moyens de fixation, notamment vis, d'un outil de mis en place

(30) Priorität: 11.06.1992 DE 4219095
(43) Veröffentlichungstag der Anmeldung: 15.12.1993
(73) Patentinhaber: HELFER & Co. KG., W-31737 Rinteln 6 (DE)
(72) Erfinder: Hornung, Ewald, W-3260 Rinteln 6 (DE)
(74) Vertreter: Eisenführ, Speiser & Partner

(56) Entgegenhaltungen:
- EP-A- 0 058 986
- FR-A- 2 364 742
- US-A- 4 404 877
- US-A- 5 083 483

## Beschreibung

Die Erfindung bezieht sich auf eine Vorschubeinrichtung nach dem Oberbegriff des Anspruchs 1, vgl. US-A-5 083 483.

Vorschubeinrichtungen zum Zuführen von Befestigungsmitteln an Eintreibwerkzeugen, wie Schraubendrehern, sind in den verschiedensten Ausführungen bekannt. Sie arbeiten in der Regel mit Schrittschaltwerken, welche die in bestimmten Abständen auf einem Vorratsstreifen angeordneten Befestigungsmittel in eine Stellung fördern, in der diese mit dem Werkzeug fluchten und somit in ein Werkstück eingetrieben werden können.

In der US-PS 4,404,877 ist ein maschinell angetriebener Schraubendreher mit einer Vorschubeinrichtung offenbart. Das Schrittschaltwerk besteht hier aus einem Schalthebel, der in einem Drehpunkt schwenkbar gelagert ist. Die Schwenkbewegung des Schalthebels wird mittels eines in einer Nut geführten Zapfens gesteuert, der an seinem rückwärtigen Ende angeordnet ist. Das vordere Ende des Schalthebels trägt, schwenkbar gelagert, einen Vorschubfinger, der mittels einer Feder vorgespannt ist. Dieser Vorschubfinger greift beim Verschwenken des Schalthebels hinter die nächste auf dem Vorratsstreifen befestigte Schraube und fördert diese beim Zurückschwenken des Schalthebels vor eine Eintreiböffnung. Die eben kurz beschriebene Vorschubeinrichtung besteht insgesamt aus einer Vielzahl zusammenwirkender Teile. Sie ist dadurch fertigungstechnisch aufwendig und störanfällig.

Die DE-PS 25 41 046 zeigt eine Vorschubeinrichtung mit einem Schrittschaltwerk in Form eines Sprossenrades, dessen Sprossen in Randausnehmungen des Vorratsstreifens eingreifen. Dieses Sprossenrad ist über eine Ratschenkupplung mit einem Schaltrad kuppelbar. Zu diesem Zweck sind in die beiden Sprossenscheiben des Sprossenrades Aussparungen eingearbeitet, deren Mittelpunkte auf dem Umfang eines Kreises verteilt angeordnet sind. In der Kuppelstellung greifen in diese Aussparungen Ansätze ein, die in dem Schaltrad gelagert sind. Das Schaltrad steht dabei unter der Einwirkung einer Feder, welche bei der Rückbewegung des Mundstücks in die Ausgangsstellung ein kurzzeitiges Lösen der Kupplung ermöglicht.

Die eingangs genannte US-PS 5,083,483 zeigt eine der bereits erwähnten DE-PS 25 41 046 ähnliche Vorschubeinrichtung an einem Eintreibwerkzeug, wobei in dem Mundstück ein Schwenkgelenk gelagert ist, an dessen dem Vorratsstreifen zugewandten Ende das Sprossenrad angelenkt ist. Die Anlenkung erfolgt dabei mittelbar, und zwar über ein Ratschenrad, welches mit dem Sprossenrad zusammenarbeitet. Am anderen Ende des Gelenks ist ein Steuerzapfen vorgesehen, der in einer Steuernut bewegbar gelagert ist. Durch Bewegung des Steuerzapfens als Folge eines schräg verlaufenden Abschnitts der Steuernut wird das Ratschenrad von dem Schwenkgelenk nach unten bewegt und im Uhrzeigersinn verschwenkt. Das mit dem Ratschenrad in Eingriff stehende Sprossenrad wird auf diese Weise so verschwenkt, daß der Vorratsstreifen um einen Schaltschritt weitertransportiert wird.

Durch die Anordnung der Ratschenkupplung sind diese bekannten Einrichtungen im Aufbau außerordentlich aufwendig, und damit zwangsläufig auch störanfällig. Überdies ist eine sehr genaue Fertigung des Vorratsstreifens unerläßlich, da bei diesen Geräten stets mehrere Zähne am Umfang des Sprossenrades im Eingriff mit den Ausnehmungen im Vorratsstreifen stehen. Schließlich ist der Radius des Vorratsstreifens im Umschlingungsbereich des Sprossenrades relativ klein, so daß der Streifen unzulässig gedehnt wird mit der Folge, daß der Abstand zwischen den hintereinanderliegenden Ausnehmungen im Vorratsstreifen unterschiedlich groß wird. Auch dieser Mangel trägt zu Betriebsstörungen der Geräte bei.

Hier setzt der Erfindungsgedanke ein. Aufgabe der Erfindung ist es, die bekannten Einrichtungen so zu vereinfachen, daß sie auf ein Mimimum von Einzelteilen beschränkt und damit preisgünstig sowie betriebssicher sind.

Diese Aufgabe wird erfindungsgemäß dadurch gelöst, daß das Schwenkgelenk als zweiarmiger Hebel ausgebildet ist an dessen dem Vorratsstreifen zugewandten Arm das Sprossenrad drehbar gelagert ist und an dessen anderen Arm der Steuerzapfen angeordnet ist und daß eine Sperre vorgesehen ist, welche das Sprossenrad während des Transportes des Vorratsstreifens in die Eintreibestellung der Schraube arretiert.

Der wesentliche Vorteil der Erfindung gegenüber dem Stand der Technik liegt in erster Linie in dem Verzicht auf ein Schaltrad mit Ratschenkupplung, was aus betrieblichen aber auch wirtschaftlichen Gründen außerordentlich günstig ist. Allein ein flüchtiger Blick auf die Zeichnung offenbart, daß der Vereinfachungsgrundsatz bis zur äußersten Grenze getrieben wird. Hierdurch wird die Zahl der Verschleißteile auf ein Minimum beschränkt, so daß auch die Lebensdauer entsprechend erhöht wird. Auch auf das Gesamtgewicht wirkt sich die Reduzierung der Einzelteile des Gerätes auf ein Minimum sehr günstig aus.

Als weiterer Vorteil ist noch der relativ große Radius des Vorratsstreifens im Umschlingungsbereich des Sprossenrades zu verzeichnen; dieser Radius entspricht dem Abstand zwischen dem Querzapfen und der dem Vorratsstreifen am nächsten liegenden Sprosse des Sprossenrades. Hierdurch wird der Vorratsstreifen während seines Transportes ungleich weniger beansprucht als bei den herkömmlichen Geräten, so daß stets mit gleichen Abständen zwischen den hintereinanderliegenden Ausnehmungen im Vorratsstreifen zu rechnen ist.

Auch wird durch die besondere Bewegung des Sprossenrades während der Drehbewegung um seine Achse eine gleichbleibende Eingrifftiefe der Sprossen bezüglich der Ausnehmungen im Vorratsstreifen erreicht.

Hierin liegen die entscheidenden Vorteile der Erfindung gegenüber dem Stand der Technik.

Nach einem weiteren Merkmal der Erfindung besteht das Sprossenrad aus zwei mit Abstand zueinander liegenden Sprossenscheiben, die über eine Achse miteinander verbunden sind.

Zweckmäßig ist in dem Mundstück ein Rastgesperre vorgesehen, welches durch Eingriff in die Randausnehmungen des Vorratsstreifens eine Bewegung desselben entgegen seiner Transportrichtung verhindert.

Weitere Merkmale der Vorschubeinrichtung gehen aus den Unteransprüchen hervor.

Die Erfindung wird nachstehend anhand eines Ausführungsbeispiels näher erläutert. In der dazugehörigen Zeichnung zeigt in rein schematischer Weise:
- Fig. 1: einen senkrechten Schnitt des Eintreibwerkzeuges mit eingeführtem Vorratsstreifen gemäß der Erfindung in einer Stellung vor dem Eintreibvorgang,
- Fig. 2: einen senkrechten Schnitt des Eintreibwerkzeuges mit eingeführtem Vorratsstreifen gemäß der Erfindung in der Eintreibstellung,
- Fig. 3: einen waagerechten Schnitt längs der Linie III-III in Fig. 1,
- Fig. 4: eine Teilansicht der Anordnung nach den Figuren 2 und 3,
- Fig. 5: einen Schnitt längs der Linie V-V in Fig. 4,
- Fig. 6: einen Schnitt längs der Linie IV-IV in Fig. 4,
- Fig. 7: eine Teilansicht in vergrößertem Maßstab der Anordnung nach Fig. 6,
- Fig. 8: eine Teildraufsicht auf den Vorratsstreifen ohne Schraubenbestückung,
- Fig. 9 und 10: Teilansichten der Leiste mit den beiden Steuerabschnitten, wobei der Steuerzapfen in der Schraubstellung bzw. außerhalb der Schraubstellung dargestellt ist.

Mit 1 ist das Eintreibwerkzeug bezeichnet, welches der Übersichtlichkeit halber nur teilweise dargestellt ist und eine beispielsweise von einem Elektromotor angetriebene Antriebswelle aufweist, die über eine ebenfalls nicht weiter dargestellte lösbare Kupplung, z. B. Klauenkupplung u. dgl. mit dem Schraubendreher 2 verbindbar ist. Der Schraubendreher 2 ist dabei in einem kastenförmigen Längsführungsteil 3 angeordnet.

In dem Längsfuhrungsteil 3 ist ferner ein in diesem längsverschiebbares Mundstuck 4 gelagert, welches unter der Einwirkung einer oder mehrerer Federn 5 steht, die in entsprechende Aussparungen 6 im Mundstück 4 eingreifen und bestrebt sind, es in Fig. 1 der Zeichnung nach links zu bewegen. In dem Mundstück 4 ist ein Schrittschaltwerk zum schrittweisen Transport der Schrauben 7 in die Einschraubstellung gelagert. Dieses Schrittschaltwerk ist als in dem Mundstuck 4 drehbar gelagertes Sprossenrad mit zwei Sprossenscheiben 8, 9 ausgebildet. Die Sprossen 8a, 9a greifen dabei in Randausnehmungen 10 eines Vorratsstreifens 11 ein (Fig. 8), wie dies etwa bei einer Filmtransportrolle einer Kamera der Fall ist. In dem Vorratsstreifen 11 sind um eine Aussparung 12 herum angeordnete Lappen 13 vorgesehen, welche die Köpfe 7a der in dem Vorratsstreifen 11 eingesetzten Schrauben 7 untergreifen. Der Vorratsstreifen 11 besteht zweckmäßig aus elastischem Kunststoff.

Im Bereich des vorderen Endes des Mundstückes 4 ist eine Aussparung 4a vorgesehen, in welche die Schraube 7 vor dem Einschrauben zu liegen kommt.

In dem Mundstück 4 ist ein um einen Querzapfen 14 herum schwenkbarer zweiarmiger Hebel gelagert, an dessen dem Vorratsstreifen 11 zugewandten Arm 15 das Sprossenrad drehbar gelagert und an dessen anderem Arm 16 ein Steuerzapfen 17 angeordnet ist, der mit einer Steuernut zusammenarbeitet. Diese Steuernut ist in eine Leiste 18 eingearbeitet, welche in dem Längsführungsteil 3 angeordnet und in diesem ortsfest gelagert ist. Der Steuerzapfen 17 bildet das Betätigungsglied eines Schrittschaltwerkes.

Wie namentlich die Fig. 9 und 10 zeigen, weist die Steuernut einen schräg zur Längsrichtung des Führungsteiles 3 verlaufenden Steuerabschnitt 19 auf, der in eine waagerechte, nach unten zu offene Ausnehmung der Leiste 18 übergeht.

Damit der Steuerzapfen 17 die Steuernut in der Leiste 18 erreichen kann, ist in der Seitenwand des Mundstückes 4 eine Aussparung 20 vorgesehen, welche eine zwängungsfreie Bewegung des Steuerzapfens 17 auch bei Verschwenkung des zweiarmigen Hebels ermöglicht.

Die beiden Sprossenscheiben 8, 9 sind über eine Achse 21 miteinander verbunden, welche von einem Lager in dem Arm 15 des Schwenkgelenks aufgenommen ist.

Die Figuren 4, 6 und 7 zeigen eine Sperre, welche das Sprossenrad in der Eintreibstellung der Schraube 7 arretiert. Diese Sperre kann die verschiedensten Formen haben. Bei der dargestellten Verwirklichungsform handelt es sich um ein Rastgesperre mit zwei unter der Einwirkung von Federn stehenden Riegeln, die in der Arretierstellung in Aussparungen in den Seitenflächen der beiden Sprossenscheiben 8, 9 eingreifen. Die
Lagerung erfolgt dabei in dem Arm 15 des Schwenkgelenks.

In dem Mundstück 4 ist ein Rastgesperre 22 vorgesehen, welches durch Eingriff in die Randausnehmungen 10 des Vorratsstreifens 11 eine Bewegung desselben entgegen seiner Transportrichtung verhindert. Bei der dargestellten Ausführungsform besteht das Rastgesperre 22 aus einem federbelasteten Riegel.

Am vorderen Ende des Mundstückes 4 ist ein in Längsrichtung desselben verstellbarer und arretierbarer Anschlag 23 zur Einstellung des Gerätes auf unterschiedliche Schraubenlängen vorgesehen.

In dem Längsführungsteil 3 ist ein verstellbarer Anschlag 24 gelagert, gegen welchen sich das Mundstück 4 nach Beendigung des Schraubvorganges anlegt und dadurch die Kupplung zwischen dem Schraubendreher 2 einerseits und der Antriebswelle des Eintreibwerkzeuges andererseits gelöst wird. Durch Lösen der Kupplung kurz nachdem das Mundstück 4 sich gegen den Anschlag 24 angelegt hat werden die beiden Kupplungshälften im Eintreibwerkzeug 1 in die Lösestellung überführt, wodurch der Eintreibvorgang beendet ist. Die Verstellung des Anschlages 24 erfolgt über einen Stellring 25.

Die Arbeitsweise des Eintreibwerkzeuges ist die folgende:
Zunächst wird der mit Schrauben 7 gefüllte Vorratsstreifen 11 in das Mundstück 4 so eingesetzt, wie dies die Fig. 2 der Zeichnung deutlich macht. Dabei greift das Rastgesperre 22 in die erste, am vorderen Ende des Vorratsstreifens 11 liegende Randausnehmung 10 ein. Die Sprossen 8a, 9a des Sprossenrades greifen dabei in die entsprechenden Randausnehmungen 10 des Vorratsstreifens 11 ein.

Durch Anpressen des Anschlages 23 am vorderen Ende des Mundstückes 4 gegen das in der Zeichnung der Übersichtlichkeit halber nicht weiter dargestellte Werkstück wird das Mundstück 4 entgegen der Kraft der Feder 5 in der Zeichnung nach rechts bewegt. Während dieser Bewegung wird der Steuerzapfen 17 längs des schräg verlaufenden Steuerabschnittes 19 der Leiste 18 bewegt mit der Folge, daß das Schwenkgelenk im Uhrzeigersinn verschwenkt, so daß das Sprossenrad den mit Schrauben 7 bestückten Vorratsstreifen 11 um einen Schaltschritt weiterschaltet. Das Sprossenrad ist dabei von dem Gesperre arretiert.

Im weiteren Verlaufe der Bewegung des Mundstückes 4 entgegen der Kraft der Feder 5 wird die entsprechende Schraube 7 in die Aussparung 4a im Mundstück 5 hineinbewegt, in welcher Stellung sie mit dem Schraubendreher 2 fluchtet. Die Schraube 7 hat nunmehr ihre Schraubstellung erreicht. Anschließend daran bewegt sich der Steuerzapfen 17 in den waagerechten, nach unten offenen Teil der Ausnehmung der Leiste 18, so daß auch das Mundstück 4 solange entgegen der Kraft der Feder 5 nach hinten bewegt werden kann, bis die Spitze des Schraubendrehers 2 den Schraubenkopf 7a erreicht hat. Durch weitere Verschiebung des Mundstückes 4 in dieser Richtung wird die Kupplung zwischen dem Schraubendreher 2 und dem Antrieb des Eintreibwerkzeuges 1 eingeschaltet, so daß der Schraubendreher 2 sich zu drehen beginnt. Wird das Mundstück 4 in der selben Richtung noch ein Stück weiter bewegt, so greift der Schraubendreher 2 in den Kreuzschlitz im Schraubenkopf 7 ein und richtet die Schraube 7 gerade. Die Schraube 7 wird dann über die entsprechende Aussparung 12 im Vorratsstreifen 11 durch Zurückbiegen der Lappen 13 in die Aussparung des Mundstückes 4 gebracht und in das Werkstück eingeschraubt.

Wenn das Eintreibwerkzeug 1 mit dem Mundstück 4 vom Werkstück abgesetzt wird, so bewegt die Feder 5 das Mundstück 4 wieder in die Ausgangsstellung zurück (Fig. 1).

Der Steuerzapfen 17 bewegt sich nun in den schräg zur Längsrichtung des Führungsteiles 3 verlaufenden Steuerabschnitt 19 in der Leiste 18 hinein, so daß das Schwenkgelenk in entgegengesetztem Uhrzeigersinn verschwenkt. Dabei greifen die Sprossen 8a, 9a des Sprossenrades in die nächste Randausnehmung 10 des Vorratsstreifens 11 ein. Ein Zurückgleiten desselben entgegen seiner Transportrichtung wird durch das Rastgesperre 22 verhindert. Hiermit ist der nächste Transport- und Schraubvorgang wieder eingeleitet.

## Patentansprüche

1. Vorschubeinrichtung an einem Eintreibwerkzeug (1) zum Zuführen von Befestigungsmitteln, insbesondere Schrauben (7), die im bestimmten Abstand voneinander an einem Vorratsstreifen (11) befestigt sind, bestehend aus einem am Eintreibwerkzeug befestigten Längsführungsteil (3), in welchem eine Leiste (18) mit einer Steuernut (19) für ein als Steuerzapfen (17) ausgebildetes Betätigungsglied eines Schrittschaltwerkes angeordnet ist, wobei die Steuernut einen Steuerabschnitt aufweist, der schräg zur Längsrichtung des Längsführungsteiles (3) verläuft, einem in diesem Langsführungsteil längsverschiebbar geführten Mundstück (4), welches entgegen der Eintreibrichtung der Befestigungsmittel (7) gegen Federkraft (5) verschiebbar ist, einen Ausstoßkanal (4a) für einen Eintreibdorn (2) aufweist, mit einem seitlich in diesen Ausstoßkanal mündenden Zuführungskanal für den Vorratsstreifen versehen ist und das Schrittschaltwerk lagert, welches mit einem Vorschubglied in Form eines drehbaren Sprossenrades (8,9) ausgebildet ist, dessen Sprossen (8a) in Randausnehmungen (10) des Vorratsstreifens (11) eingreifen, und mit einem am Sprossenrad angelenkten Schwenkgelenk für dessen Vorschubbewegung, dadurch gekennzeichnet, daß das Schwenkgelenk als zweiarmiger Hebel (15,16) ausgebildet ist an dessem dem Vorratsstreifen (11) zugewandten Arm (15) das Sprossenrad (8,9) drehbar gelagert ist und an dessen anderen Arm (16) der Steuerzapfen (17) angeordnet ist und daß eine Sperre vorgesehen ist, welche das Sprossenrad während des Transportes des Vorratsstreifens (11) in die Eintreibstellung der Schraube (7) arretiert.

2. Einrichtung nach Anspruch 1, **dadurch gekennzeichnet,** daß das Sprossenrad aus zwei mit Abstand zueinander liegenden Sprossenscheiben (8, 9) besteht, die über eine Achse (21) miteinander verbunden sind.

3. Einrichtung nach Anspruch 1, **dadurch gekennzeichnet,** daß in dem Mundstück (4) ein Rastgesperre (22) vorgesehen ist, welches durch Eingriff in die Randausnehmungen (10) des Vorratsstreifens (11) eine Bewegung desselben entgegen seiner Transportrichtung verhindert.

4. Einrichtung nach Anspruch 3, **dadurch gekennzeichnet,** daß am vorderen Ende des Mundstückes (4) ein in Längsrichtung desselben verstellbarer und arretierbarer Anschlag (23) zur Einstellung auf unterschiedliche Längen der Schrauben (7) vorgesehen ist.

## Claims

1. Advancing device on a driving-in tool (1) for feeding fasteners, especially screws (7), which are fastened at a certain distance from one another to a supply strip (11), comprising a longitudinal-guiding part (3) which is fastened to the driving-in tool and in which a strip (18) with a control groove (19) for an actuating member, constructed as a control pin (17), of a step-by-step mechanism is arranged, the control groove having a control section which runs obliquely with respect to the longitudinal direction of the longitudinal-guiding part (3), comprising a mouthpiece (4) which is guided longitudinally displaceably in this longitudinal-guiding part, is displaceable counter to the driving-in direction of the fasteners (7) against spring force (5), has an ejection channel (4a) for a driving-in rod (2), is provided with a feed channel, opening laterally into this ejection channel, for the supply strip and supports the step-by-step mechanism, which is constructed with an advancing member in the form of a rotatable sprocket (8, 9) whose teeth (8a) engage in marginal recesses (10) of the supply strip (11), and with a pivoted link articulated on the sprocket and intended for the advancing movement thereof, characterized in that the pivoted link is constructed as a two-armed lever (15, 16), on whose arm (15) facing the supply strip (11) the sprocket (8, 9) is rotatably mounted and on whose other arm (16) the control pin (17) is arranged, and in that a blocking means is provided which arrests the sprocket during transport of the supply strip (11) into the driving-in position of the screw (7).

2. Device according to Claim 1, characterized in that the sprocket comprises two sprocket discs (8, 9) which are at a distance from one another and are interconnected via an axle (21).

3. Device according to Claim 1, characterised in that there is provided in the mouthpiece (4) a locking mechanism (22) which prevents movement of the supply strip (11) counter to its transport direction by engaging in the marginal recesses (10) of the same.

4. Device according to Claim 3, characterised in that there is provided at the front end of the mouthpiece (4) a stop (23), adjustable and arrestable in the longitudinal direction of the same, for adaptation to various lengths of the screws (7).

## Revendications

1. Dispositif d'alimentation monté sur un outil pour enfoncer (1) et destiné à amener des pièces de fixation, en particulier des vis (7), qui sont fixées à une distance définie l'une par rapport à l'autre sur une barrette d'approvisionnement (11), comprenant un élément de guidage longitudinal (3) fixé sur l'outil pour enfoncer (1), lequel est muni d'une barre de guidage (18) avec une rainure de guidage (19) destinée à recevoir un élément de fixation en forme de pivot de guidage (17) d'un mécanisme d'avancement progressif, la rainure de guidage (19) présentant une section de guidage orientée en diagonale par rapport au sens longitudinal de la pièce de guidage longitudinal (3), une tubulure (4) qui coulisse dans le sens longitudinal dans la pièce de guidage (3) et dans le sens opposé à la direction d'enfoncement de la pièce de fixation (7) contre l'effet de ressort (5) et qui présente un canal de sortie (4a) dans lequel s'engage le mandrin d'enfoncement (2) et un canal d'amenée qui débouche latéralement dans le canal de sortie (4a) et qui est destiné à recevoir la barrette d'approvisionnement (11), et dans laquelle est logé le mécanisme d'avancement progressif, lequel est formé d'un élément d'alimentation en forme de roue à barreaux (8, 9) rotative, dont les barreaux (8a) s'engagent dans des évidements (10) réalisés sur le bord de la barrette d'approvisionnement (11), et d'un axe pivotant articulé sur la roue à barreaux (8, 9) pour donner le mouvement d'avancement, caractérisé en ce que l'axe pivotant est un levier à deux bras (15, 16), la roue à barreaux (8, 9) étant logée de manière à pouvoir tourner sur le bras (15) orienté vers la barrette d'approvisionnement (11) et l'autre bras (16) recevant le pivot de guidage (17), et en ce qu'un dispositif de blocage est destiné à bloquer la roue à barreaux (8, 9) dans la position d'enfoncement de la vis (7) pendant le transport de la barrette d'approvisionnement (11).

2. Dispositif selon la revendication 1, caractérisé en ce que la roue à barreaux se compose de deux disques à barreaux (8, 9) espacés l'un par rapport à l'autre et reliés entre eux par un axe (21).

3. Dispositif selon la revendication 1, caractérisé en ce que la tubulure (4) est munie d'un dispositif de blocage (22), qui, en s'engageant dans les évidements (10) du bord de la barrette d'approvisionnement (11) empêche le mouvement de ladite barrette à l'encontre de la direction de transport.

4. Dispositif selon la revendication 3, caractérisé en ce que l'extrémité avant de la tubulure (4) est munie d'une butée (23) réglable et blocable dans le sens longitudinal de ladite tubulure et destinée à régler la longueur des différentes vis (7).
